# FASCICULE DE BREVET EUROPEEN

(11) **EP 3 802 358 B1**
(45) Date de publication et mention de la délivrance du brevet: **06.05.2026**
(21) Numéro de dépôt: 18762120.6
(22) Date de dépôt: 11.06.2018
(51) Int. Cl.: B65D 83/04

(54) **BOÎTE DE RANGEMENT À COUVERCLE COULISSANT**
AUFBEWAHRUNGSBOX MIT SCHIEBEDECKEL
STORAGE BOX WITH SLIDING LID

(43) Date de publication de la demande: 14.04.2021
(73) Titulaire: GANGLOFF, Laurent, 91120 Palaiseau (FR); Bouzehouane, Karim, 91460 Marcoussis (FR)
(72) Inventeur: GANGLOFF, Laurent, 91120 Palaiseau (FR); Bouzehouane, Karim, 91460 Marcoussis (FR)
(86) Numéro de dépôt international: PCT/FR2018/000176
(87) Numéro de publication internationale: WO 2019/239017

(56) Documents cités:
- EP-B1- 2 217 503
- DE-C- 560 098
- US-A1- 2010 012 547
- US-A1- 2013 075 418

## Description

### Domaine technique :

La présente invention concerne une boite à compartiments particulièrement, mais non exclusivement, adaptée pour le stockage de petits objets comme des composants électroniques, des échantillons de laboratoire.

### Etat de l'art :

Les boites à compartiments, très pratiques pour ranger de nombreux objets, ont généralement un couvercle à charnières ou un couvercle coulissant. Lorsque l'on veut récupérer un objet dans un compartiment précis, il faut ouvrir le couvercle. Dans le cas des couvercles à charnière, l'ouverture est aisée, mais il existe souvent en cas de choc, un risque d'ouverture accidentelle de la boite et de mélange des objets contenus dans les compartiments. Dans le cas des couvercles coulissants, ce risque d'ouverture accidentelle est moins grand, mais le couvercle doit coulisser sur la plus grande partie de la boite si l'on veut accéder à tous les compartiments, ce qui rend son ouverture malaisée. C'est souvent le cas des inventions de type piluliers (voir par exemple les brevets DE 560 098 C ou US 2013/075418 A1). De plus, pour ces deux types de couvercles, le couvercle en position ouverte constitue, de par sa taille, un obstacle dans lequel on peut s'accrocher lors de la manipulation des objets, et de par sa masse, une source de déséquilibre de la boite, ce qui accroit considérablement le risque de renversement de la boite en position ouverte et de mélange des objets contenus dans les compartiments. Les documents EP2217503A1 et US2010/012547A1 divulguent d'autres boites de rangement.

### Exposé de l'invention

L'objet de la présente invention est de limiter ces problèmes en permettant d'accéder à tous les compartiments de la boite avec un couvercle coulissant et avec un déplacement très limité de ce couvercle comparé aux dimensions de la boite.

L'invention est constituée d'un dispositif selon la revendication 1, particulièrement d'une boite à compartiments formés de cavités réparties dans une disposition adéquate et d'un couvercle pouvant coulisser parallèlement à la surface de la boite à compartiments et percé d'ouvertures de dimensions et de disposition adéquates de façon que selon la position variable du couvercle coulissant, soit des zones non percées du couvercle sont positionnées au-dessus des cavités, fermant l'accès aux compartiments et aux objets qu'ils contiennent (boite en position « fermée »), soit des zones percées du couvercle sont positionnées aux dessus des cavités permettant d'avoir accès à leurs contenus (boite en position « ouverte »). Il suffit de faire coulisser le couvercle sur une distance extrêmement réduite par rapport à la taille de la boite (typiquement la taille d'une cavité) pour ouvrir ou fermer l'accès à toutes les cavités.

Ainsi la manipulation de boites à compartiments contenant de nombreux objets devient bien plus aisée et avec risques de renversements et d'ouverture accidentelles considérablement réduits.

Dans différents modes de réalisation possibles, la présente invention concerne également les caractéristiques suivantes qui pourront être considérées isolément ou selon toutes leurs combinaisons techniquement possibles et apportent chacune des avantages spécifiques.

Le couvercle peut coulisser parallèlement à la surface de la boite suivant un mouvement linéaire ou une rotation par rapport à la surface de la boite à compartiment.

Des butées peuvent permettre de limiter le mouvement du couvercle pour, par exemple, aligner facilement les cavités de la boite et les ouvertures du couvercle afin d'accéder facilement aux cavités.

Le couvercle coulissant peut être divisé en plusieurs sous-parties pouvant coulisser indépendamment sur la boite à compartiment, ce qui permet de n'avoir accès qu'à une partie des compartiments en ne faisant coulisser que la sous-partie concernée du couvercle.

Le couvercle peut être maintenu en permanence en positon fermée par un ou plusieurs ressorts contre une ou plusieurs butées. Lorsque l'on veut accéder aux objets contenus dans les cavités, il suffit d'appliquer une pression latérale sur le couvercle qui va coulisser en déformant le ressort jusqu'à une butée positionnant les ouvertures au-dessus des cavités. Lorsque l'on a terminé la manipulation d'un ou plusieurs objets, il suffit de relâcher l'appui sur le couvercle qui va coulisser naturellement en position fermée grâce au ressort. Le ressort permet d'obtenir ainsi un grand confort d'utilisation puisqu'on peut accéder à tous les compartiments d'une simple pression. Mais il apporte aussi une grande sécurité dans l'utilisation de la boite. D'abord parce que la boite ne peut pas être oubliée en position ouverte, ce qui réduit considérablement les risques de renversement accidentel des objets contenus dans les compartiments. De plus, si en cours de manipulation la pression est relâchée non intentionnellement (par exemple en laissant tomber la boite), le ressort, en refermant instantanément et simultanément tous les compartiments, permet d'éviter le renversement accidentel des objets contenus dans les compartiments.

Cet appareil selon l'invention est particulièrement, mais non exclusivement, adapté pour le stockage de petits objets comme des composants électroniques, des échantillons de laboratoire, des pilules de médicament, de la visserie ou autres.

### Description sommaire des dessins

D'autres caractéristiques et avantages de l'invention ressortiront de la description détaillée de l'invention qui suit, illustrée par les dessins annexés dans lesquels :
- La figure 1A : Vue de dessus et en coupe de la boite à compartiments munie de son couvercle coulissant en position fermée selon un premier mode de réalisation possible de l'invention.
- La figure 1B : Vue de dessus et en coupe de la boite à compartiments munie de son couvercle coulissant en position ouverte selon un premier mode de réalisation possible de l'invention.
- La figure 2 : Vue de dessus et en coupe de la boite à compartiments munie de son couvercle coulissant divisé en deux sous-parties, une sous-partie étant en position ouverte et l'autre en position fermée selon un autre mode de réalisation possible de l'invention.

- La figure 3A : Vue de dessus et en coupe de la boite à compartiments munie de son couvercle coulissant maintenu en position fermée par deux ressorts selon encore un autre mode de réalisation possible de l'invention.
- La figure 3B : Vue de dessus et en coupe de la boite à compartiments munie de son couvercle coulissant maintenu en position ouverte par une pression appliquée par l'utilisateur selon encore un autre mode de réalisation possible de l'invention.

### Manières de réaliser l'invention

Les caractéristiques et les avantages de l'invention ressortiront plus particulièrement de la description qui suit, se référant à des modes de réalisation, étant entendu que ces modes de réalisation ne sauraient constituer une quelconque limitation à la portée de l'invention.

Dans ce premier mode de réalisation (figures 1A et 1B), la boite à compartiments est constituée d'un ensemble de cavités séparées d'une distance suffisante réalisées dans une plaque d'épaisseur adéquate (1), ces cavités formant les compartiments de rangement (2). Le couvercle coulissant est constitué d'une plaque (3) percée d'ouvertures (4). Le couvercle peut coulisser en position variable, parallèlement à la surface de la boite suivant un de ces bords par exemple par un système de gorges réalisés dans la boite (5). Les ouvertures du couvercle ont les dimensions adéquates et une disposition adéquate de sorte que lorsque le couvercle est en position fermé, les cavités sont couvertes par des zones non percées du couvercle (section A-A'). Lorsque l'on veut accéder aux objets contenus dans les compartiments, il suffit de manipuler latéralement le couvercle qui va coulisser afin d'amener les ouvertures du couvercle au-dessus des cavités (section B-B'). Des butées peuvent permettre de limiter ce mouvement pour, par exemple, aligner facilement les cavités et les ouvertures du couvercle. Pour refermer les compartiments, il suffit de faire coulisser le couvercle dans l'autre sens pour ramener des zones non percées du couvercle au-dessus des cavités. Le couvercle et la plaque contenant les compartiments peuvent être non limitativement réalisés en plastique par exemple par injection dans un moule ou par usinage. Le couvercle peut être en plastique transparent afin de pouvoir voir le contenu des cavités quand des zones non-percées du couvercle en ferme l'accès.

Dans cet autre mode de réalisation (figure 2), le couvercle est divisé en plusieurs sous parties pouvant coulisser indépendamment sur la boite dans des gorges séparées réalisées dans la boite à compartiment, ce qui permet de n'avoir accès qu'à une partie des compartiments en ne faisant coulisser que la sous partie concernée du couvercle (section C-C').

Dans un autre mode de réalisation (figure 3A et 3B), le couvercle est maintenu en permanence en positon fermée par un ressort (6) contre une butée (7) (section E-E'), de façon qu'au-dessus des cavités de la boite se trouve une zone non percée du couvercle (section D-D'). Lorsque l'on veut accéder aux objets contenus dans les cavités, il suffit d'appliquer une pression latérale sur le couvercle qui va coulisser en comprimant le ressort afin d'amener les parties percées du couvercle au-dessus des cavités (section F-F'). Des butées (8) peuvent permettre de limiter ce mouvement pour, par exemple, aligner facilement les cavités et les ouvertures du couvercle (section G-G'). Tant que la force d'appui est maintenue, les compartiments sont accessibles. Lorsque l'on a terminé la manipulation d'un ou plusieurs objets, il suffit de relâcher l'appui sur le couvercle qui va coulisser en position fermée grâce au ressort.

Bien entendu, l'invention n'est nullement limitée aux modes de réalisation décrits et présentés, elle est susceptible de nombreuses variantes accessibles à l'homme de l'art suivant les applications envisagées et sans s'écarter pour cela du cadre de l'invention.

## Revendications

1. Dispositif de boite de rangement comprenant une boite (1) avec des compartiments disposés de façon adéquate (2), munie d'un couvercle (3) adapté à coulisser parallèlement à la surface de la boite **caractérisé en ce que** le couvercle est percé d'ouvertures (4) réparties dans une disposition adéquate,
de façon à ce que un mouvement d'amplitude limité, c'est à dire petit comparé aux dimensions de la boite, du couvercle coulissant permet d'ouvrir ou de fermer simultanément l'accès à tous les compartiments de la boite, en positionnant, soit des zones non percées du couvercle au-dessus des compartiments pour en fermer l'accès dans la position fermée, soit des zones percées du couvercle au-dessus des compartiments pour en ouvrir l'accès dans la position ouverte.

2. Dispositif selon la revendication 1 **se caractérisant par le fait que** le couvercle est adapté à coulisser parallèlement à un bord de la boite.

3. Dispositif selon la revendication 1 **se caractérisant par le fait que** le couvercle est adapté à coulisser suivant un mouvement rotatif.

## Patentansprüche

1. Aufbewahrungsbox-Vorrichtung, umfassend eine Box (1) mit entsprechend angeordneten Fächern (2), versehen mit einem Deckel (3), der dazu angepasst ist, parallel zur Oberfläche der Box zu gleiten, **dadurch gekennzeichnet, dass** der Deckel mit Öffnungen (4) versehen ist, die in einer entsprechenden Anordnung verteilt sind,
derart, dass eine Bewegung mit begrenzter Amplitude, d. h. klein im Vergleich zu den Abmessungen der Box, des gleitenden Deckels es ermöglicht, den Zugang zu allen Fächern der Box gleichzeitig zu öffnen oder zu schließen, indem entweder nicht durchbrochene Zonen des Deckels über den Fächern positioniert werden, um den Zugang dazu in der geschlossenen Position zu schließen, oder durchbrochene Zonen des Deckels über den Fächern positioniert werden, um den Zugang dazu in der offenen Position zu öffnen.

2. Vorrichtung nach Anspruch 1, **dadurch gekennzeichnet, dass** der Deckel dazu angepasst ist, parallel zu einer Kante der Box zu gleiten.

3. Vorrichtung nach Anspruch 1, **dadurch gekennzeichnet, dass** der Deckel dazu angepasst ist, in einer Drehbewegung zu gleiten.

## Claims

1. Storage box device comprising a box (1) with appropriately arranged compartments (2), provided with a lid (3) adapted to slide parallel to the surface of the box **characterized in that** the lid is pierced with openings (4) distributed in an appropriate arrangement,
such that a movement of limited amplitude, that is to say small compared to the dimensions of the box, of the sliding lid allows to simultaneously open or close access to all the compartments of the box, by positioning either non-pierced zones of the lid above the compartments to close access thereto in the closed position, or pierced zones of the lid above the compartments to open access thereto in the open position.

2. Device according to claim 1, **characterized in that** the lid is adapted to slide parallel to an edge of the box.

3. Device according to claim 1, **characterized in that** the lid is adapted to slide in a rotary movement.
